# EUROPÄISCHE PATENTSCHRIFT

(11) **EP 4 039 634 B1**
(45) Veröffentlichungstag und Bekanntmachung des Hinweises auf die Patenterteilung: **10.07.2024**
(21) Anmeldenummer: 22155300.1
(22) Anmeldetag: 07.02.2022
(51) Int. Cl.: B66D 3/04, A47B 51/00

(54) **DECKENLAGEREINHEIT ZUM LAGERN VON GEGENSTÄNDEN AN/UNTER EINER DECKE**
COVER SUPPORT UNIT FOR SUPPORTING OBJECTS ON/BENEATH A CEILING
UNITÉ D'ENTREPOSAGE DE PLAFOND PERMETTANT D'ENTREPOSER DES ARTICLES SUR/SOUS UN PLAFOND

(30) Priorität: 09.02.2021 DE 202021100640 U; 01.07.2021 DE 202021103524 U
(43) Veröffentlichungstag der Anmeldung: 10.08.2022
(73) Patentinhaber: Röck, Udo, 88348 Lampertsweiler (DE)
(72) Erfinder: Röck, Udo, 88348 Lampertsweiler (DE)
(74) Vertreter: Otten, Roth, Dobler & Partner mbB Patentanwälte

(56) Entgegenhaltungen:
- CN-A- 109 998 298
- DE-A1- 3 940 446
- DE-U1- 9 312 328

## Beschreibung

Die Erfindung betrifft eine Deckenlagereinheit zum Lagern von Gegenständen an/unter einer Decke oder Deckenbalken, wobei wenigstens ein Lagerelement zum Lagern und/oder Aufnehmen/Aufbewahren der Gegenstände sowie eine Hebeeinheit zum Anheben und Absenken des Lagerelementes in vertikaler Richtung vorgesehen sind, nach dem Oberbegriff des Anspruchs 1.

### Stand der Technik

In Garagen, Carports, Lagehallen, Firmenhallen, Parkhäusern, Tiefgaragen, Kellern oder dergleichen werden üblicherweise unterschiedlichste Gegenstände wie Autoreifen, Skier, Surfbretter, Latten, Gartengeräte, Fahrräder oder sonstige Haushaltsgegenstände bzw. Produkte gelagert. Oftmals stehen diese am Rand des Raumes und stören die Eigentümer bei diversen Tätigkeiten z.B. in der Garage. So werden entspr. Gegenstände bereits an/unter der Decke gelagert, z.B. mittels Regalen oder Hebevorrichtungen. Aus der DE-PS 26 52 992 ist z.B. bekannt, ein Zweirad an einer Garagenwand zu verstauen.

So sind bereits z.B. unter der Bezeichnung "Garagen-Lifte" Vorrichtungen bekannt geworden (vgl. DE 35 19 991 oder DE 61 03 414), wobei an der Decke einer Garage beispielsweise zwei Seilrollen befestigt sind, über die ein Seilzug bzw. zwei oder vier Seile laufen, an dessen/deren freien Ende der mit dem zu hebenden Gegenstand verbindbare Haken/Greifer und an dessen anderen Ende mit einer an der Garagenwand befestigten und mit einer Handkurbel oder elektromotorisch betätigten Seilwinde etc. verbunden ist.

Gerade in Mehrfamilienhäusern bzw. entspr. größeren Parkgaragen oder dergleichen sind die Aufbewahrungsmöglichkeiten beispielsweise auf dem Parkplatz des eigenen Autos sehr eingeschränkt bzw. leicht von anderen zugänglich. So müssen die zu lagernden Gegenstände, insb. kleinere Gegenstände, vor Diebstahl bzw. Vandalismus gesichert bzw. abgeschlossen werden, was den Aufwand erhöht bzw. die Bequemlichkeit einschränkt. Bisherige Systeme sind folglich vergleichsweise aufwendig und unflexibel beziehungsweise weisen einen hohen Sicherungsaufwand auf, was sich insbesondere wirtschaftlich ungünstig auswirkt.

CN 109 998 298 A, DE 93 12 328 U1 und DE 39 40 446 A1 offenbaren einschlägigen Stand der Technik und den Oberbegriff von Anspruch 1.

### Aufgabe und Vorteile der Erfindung

Aufgabe der Erfindung ist es demgegenüber, eine Deckenlagereinheit vorzuschlagen, die wenigstens teilweise die Nachteile des Standes der Technik verbessert.

Diese Aufgabe wird, ausgehend von einer Deckenlagereinheit der einleitend genannten Art, durch die Merkmale des Anspruchs 1 gelöst. Durch die in den Unteransprüchen genannten Maßnahmen sind vorteilhafte Ausführungen und Weiterbildungen der Erfindung möglich.

Dementsprechend zeichnet sich eine erfindungsgemäße Deckenlagereinheit dadurch aus, dass das Lagerelement als Lagerwanne mit einer in vertikaler Richtung nach oben ausgerichteten Aufnahmeöffnung und einer um die Aufnahmeöffnung herum angeordnete (im Wesentlichen geschlossenen) Wandung ausgebildet ist, wobei insbesondere die Wandung wenigstens einen Wannenboden und eine die Aufnahmeöffnung umrandende Seitenwandung und/oder zwei Längsseiten und zwei Querseiten aufweist.

Mit Hilfe einer derartigen Lagerwanne kann nicht nur ein vorteilhafter Sichtschutz und somit die Verhinderung bzw. Vorbeugung gegen Diebstahl, sondern auch eine konstruktiv weniger aufwändige Lagerung verwirklicht werden. Zudem können in der (weitestgehend geschlossenen) Wanne auch unzählige Kleinteile oder Chemikalien bzw. umweltgefährdende Betriebsstoffe wie Motoröl-Kanister, Lacke, Lösungsmittel etc. in vorteilhafter Weise sicher und kostengünstig gelagert werden.

Gemäß der Erfindung kann die Lagerwanne in der unteren, zweiten Position, d.h. z.B. auf dem Boden abgestellten Position, als oben offene Wanne leicht befüllt und entleert werden, d.h. die Gegenstände ohne großen Aufwand in die Wanne hinein getan und aus der Wanne herausgenommen werden.

Beispielsweise können mehrere bzw. wenigstens zwei, in vertikaler Richtung nebeneinander und/oder auf gleicher Höhe angeordnete Lagerelemente und/oder Lagerwannen vorgesehen werden, die insb. mittels eines gemeinsamen Tragrahmens gehalten/verbunden werden können. Hierdurch ist eine vorteilhafte Aufteilung in verschiedene, abgetrennte Bereich realisierbar.

Vorzugsweise wird eine einzige Lagerwanne verwendet, die zugleich als Tragkonstruktion bzw. als Verbindungseinheit von mehreren Hebeelementen bzw. Seile, Gurte oder dergleichen ausgebildet ist. Beispielsweise werden die Hebeelemente wie Seile, Gurte der dergleichen an einem Ende an der Lagerwanne in vorteilhafter Weise fixiert, insb. angeschraubt, verklebt, vernietet oder ähnliches.

Beispielsweise ist das Deckenelement als (Rechteck-)Rahmen ausgebildet, an dessen (vier) Eckenbereichen in vorteilhafter Weise Umlenkrollen, Umlenkelemente etc. für je ein Hebeelement, Seil, Gurt etc. vorgesehen sind. Innerhalb der Lagewanne kann jedes Ende der Hebeelemente wie z.B. Seil, Gurt etc. am Boden bzw. der Bodenwand fixiert/angeschraubt werden. Hiermit ergibt sich eine stabile Halterung der Wanne, insb. auch beim Heben und Senken. Gegebenenfalls kann die Lagerwanne vorteilhafte Tragelemente bzw. Versteifungselemente, vorzugsweise am Boden vorgesehen, aufweisen, so dass die Tragfähigkeit bzw. Steifigkeit der Lagerwanne verbessert wird.

In einer besonderen Weiterbildung weist die Lagerwanne und/oder die im Wesentlichen geschlossenen Wandung und/oder die Seitenwandung und/oder wenigstens eine der zwei Längsseiten und/oder wenigstens eine der zwei Querseiten wenigstens eine öffenbare sowie schließbare Tür auf. Beispielsweise weist die Tür eine (im Wesentlichen vertikal oder horizontal ausgerichtete) Drehachse auf, um die die Tür verschwenkbar oder aufrollbar ist. Mit Hilfe einer derartigen Tür kann in vorteilhafter Weise die Zugänglichkeit bzw. das Ein- und Ausräumen der Wanne verbessert werden. So können z.B. größere Gegenstände in größeren Lagerwannen bzw. Wannenkörper und/oder höheren Wandungen/Seitenwandungen vorteilhaft in den Innenraum bzw. in die Lagerwanne hineingebracht und wieder herausgenommen werden.

Vorzugsweise weist die öffenbare sowie schließbare Tür wenigstens zwei, um je eine im Wesentlichen vertikal ausgerichtete Drehachse schwenkbare Türflügel auf. Hiermit kann eine besonders große Türöffnung bzw. Wandungsöffnung generiert und wieder verschlossen werden.

Vorteilhafterweise ist eine Verschlusseinheit zum Verschließen der Tür bzw. Türflügel bzw. Lagerwanne vorgesehen. Hiermit wird wirkungsvoll ein Diebstahlschutz sowie Blickschutz etc. verwirklichbar.

In einer vorteilhaften Variante der Erfindung ist die Lagerwanne derart ausgebildet, dass diese größer als das Deckenelement bzw. ein Deckenrahmen der Fixiervorrichtung ausgebildet ist. Beispielsweise weist die Lagerwanne einen größeren Querschnitt bzw. Abmessungen auf als das Deckenelement bzw. der Deckenrahmen. So kann in vorteilhafter Weise in der oberen bzw. obersten Position der Lagerwanne, d.h. direkt an der Decke angeordnet und/oder diese berührend, die Lagerwanne im Wesentlichen die gesamte Konstruktion bzw. Fixierung, Antrieb etc. abdecken bzw. umhüllen, so dass sowohl diese Hebe-/Lagerkomponenten als auch die gelagerten bzw. aufbewahrten Gegenstände nicht sichtbar sind.

Zudem kann gemäß der Erfindung ein wirksamer Schutz der zu lagernden Gegenstände vor Verschmutzung wie Staub etc. und auch vor Schädlingen wie Mäusen, Marder oder dergleichen realisiert werden. Dies kann gerade mittels eines vorteilhaften Verschlusses der Lagerwanne, z.B. mit der Decke und/oder einer vorteilhaften Deckenplatte oder dergleichen, insb. in oder für einen Carport etc., in besonderer Weise verwirklicht werden.

Vorteilhafterweise ist die Lagerungswanne als Kunststoffwanne und/oder Faserverbundwanne und/oder Epoxidharzwanne und/oder Glas-/Kohlefaserwanne und/oder Aluminium- oder Aluminiumverbundwanne ausgebildet. Hierdurch ist diese nicht nur leicht, sondern auch sehr stabil, so dass das Anheben und Absenken in vorteilhafter Weise erfolgen kann.

Vorzugsweise ist/sind wenigstens ein Antriebs- und/oder Verstell-/Positions-Sensor zur Erfassung einer Endstellung/EndPosition und/oder wenigstens eine Fernsteuerung zur drahtgebundenen und/oder drahtlosen Fernsteuerung des Antriebes, insbesondere Antriebsmotors, vorgesehen, wobei insbesondere die Fernsteuerung wenigstens ein Smartphone, Tablett, Laptop, Notebook und/oder eine Smartwatch umfasst. Hierdurch kann eine vorteilhafte Bedienung, insb. mit automatischer Endpositionsabschaltung des elektr. Antriebs mittels Taster, Lichtschranke oder dergleichen verwirklicht werden, z.B. am oberen Anschlag an der Decke bzw. der Deckenplatte, des Deckenbalkens etc. und/oder mittels Kontaktsensor am Gebäude- bzw. Garagenboden.

Alternativ oder in Kombination zu vorgenannten Maßnahmen bzw. Sensorik/Steuerung kann beispielsweise auch die Endposition oder Endpositionen über eine Laststromsteuerung/-sensorik ermittelt bzw. definiert/festgelegt, insb. gelöst, werden. Wenn z.B. mehr als eine festgelegte Maximallast wie beispielsweise 100, 200 oder 300kg beladen sind und/oder wenn der Antrieb/Motor in der obersten Stellung gegen die Decke/Deckenplatte oder dergleichen fährt/drückt, zieht der Antrieb/Motor mehr Energie bzw. elektrischen Strom und schaltet dadurch ab. Somit kann keine Überladung bzw. Beeinträchtigung stattfinden.

Die Fern-/Bedienung mittels Smartphone, Smartwatch etc. ist von besonderem Vorteil, da diese Geräte vielfach bereits die Eigentümer etc. besitzen und ggf. mittels vorteilhafter sog. "App" eine Bedienung/Steuerung realisierbar ist.

Denkbar ist darüber hinaus, dass die erfindungsgemäße Deckenlagerungseinheit ggf. sogar eine Alarmfunktion bzw. eine Alarmanlage umfasst und bei einem ungewollten Hantieren an der Einheit bzw. den Gegenständen beispielsweise einen akustischen und/oder optischen Alarm, .z.B. mittels Leuchte, LED-Licht und/oder Lautsprecher, Horn etc., und/oder einen Funk-/Fernalarm an das Smartphone, an die Smartwatch etc. sendet/gibt.

In einer besonderen Weiterbildung der Erfindung umfasst das Lagerelement und/oder die Lagerwanne wenigstens ein Laufrad, insb. drei oder vier Laufräder, zum Verfahren auf dem Gebäudeboden. Beispielsweise sind das/die Laufräder an der Außenwand des/der Lagerelements/Lagerwanne, insb. am Boden und/oder wenigstens einer der Seitenwände der Lagerwanne, fest fixiert/angeordnet/verschraubt, ggf. mit Hilfe eines vorteilhaften Traggestellrahmens bzw. Wannenrahmens. Hiermit kann in vorteilhafter Weise das Lagerelement bzw. die Lagerwanne auf dem Boden des Gebäudes bzw. der Halle, Carport oder dergleichen verfahren bzw. bewegt werden. Dies kann für das Beladen und/oder das Entladen und/oder ein Verteilen bzw. Einsammeln der zu lagernden Gegenstände von großem Vorteil sein. Beispielsweise können Gegenstände wie Winterreifen eines PKW oder Produktionsteile eines Gewerbebetriebes in dem Lagerelement und/oder der Lagerwanne gelagert werden, wobei diese beispielsweise mittels des/der vorteilhaften Laufräder und dem Lagerelement und/oder der Lagerwanne gemäß der Erfindung zum/vom PKW oder zu der Produktionsstelle/Montage transportiert werden können, ohne dass ein Umladen oder eine separate Transportvorrichtung benötigt wird.

Vorteilhafterweise ist/sind das/die verstellbaren Hebeelemente, insb. Gurte, Seile, Bänder etc., am Lagerelement und/oder an der Lagerwanne lösbar fixierbar, vorzugsweise mit wenigstens einem Haken, einer Öse, einem Karabiner oder dergleichen, einhakbar angeordnet. Mit dieser Maßnahme kann gerade bzw. vorzugsweise mit der erfindungsgemäßen Laufradvariante des Lagerelements und/oder der Lagerwanne erreicht werden, dass das Lagerelement und/oder die Lagerwanne am Gebäude/Hallenboden bzw. der untersten Position ausgehängt bzw. abgekoppelt werden kann und das Lagerelement und/oder die Lagerwanne frei verfahrbar bzw. beweglich ist. Dies erhöht/verbessert die Flexibilität der Deckenlagereinheit gemäß der Erfindung nochmals in besonderer Weise. Gegebenenfalls weist die Lagerwanne, insbesondere der Wannenboden, in vorteilhafter Weise wenigstens zwei, vorzugsweise vier Laufräder auf. Hiermit kann z.B. die Lagerwanne im abgekoppelten bzw. ausgehängten Zustand in vorteilhafter Weise verfahren bzw. zu einem entfernteren Ort gebracht/verfahren werden. So kann die Lagerwanne als Transportkarren ausgebildet werden.

In einer besonderen Weiterbildung ist ein Transportwagen zum Aufnehmen der Lagerwanne vorgesehen. Dieser Transportwagen ist in vorteilhafter Weise separat bzw. zusätzlich zur Lagerwanne vorhanden. Vorzugsweise weist der Transportwagen eine Rahmeneinheit auf, in die die Lagerwanne eingebracht werden kann, insbesondere beim Herablassen der Lagerwanne mittels der vorteilhaften Hebevorrichtung.

### Ausführungsbeispiel

Ein Ausführungsbeispiel der Erfindung ist in der Zeichnung dargestellt und wird anhand der Figuren nachfolgend näher erläutert.

Im Einzelnen zeigt:
- Figur 1: eine schematische Ansicht einer ersten Deckenlagereinheit gemäß der Erfindung in abgesenkter Boden-Position,
- Figur 2: eine schematische Ansicht der ersten Deckenlagereinheit gemäß Figur 1 in oberster Position an einer Garagendecke sowie mit einem separaten Transportwagen und
- Figur 3: eine schematische Ansicht einer zweiten Deckenlagereinheit mit Tür gemäß der Erfindung in abgesenkter Boden-Position.

In Figur 1 ist eine Deckenlagereinheit 1 in abgesenkter Boden-Position schematisch dargestellt, wobei eine erfindungsgemäße Lagerwanne 2 am Boden einer Garage aufliegt. Die Lagerwanne 2 ist oben offen, d.h. hat eine Öffnung 17, so dass die Gegenstände ohne großen Aufwand aus der Wanne 2 herausgenommen bzw. in diese hineingelegt werden können.

Zudem ist die Wanne 2 in vorteilhafter Weise mittels vier Seile 3 bzw. Gurte, Bänder oder dergleichen mit einer Hebevorrichtung verbunden. Diese Hebevorrichtung umfasst einen Rahmen 5, der an einer Decke 4 der Garage fixiert/angeschraubt ist. Am Rahmen 5 sind Umlenkrollen 6 sowie ein Antriebsmotor 7 bzw. Elektromotor 7 befestigt.

Derartige Hubsysteme sind in unterschiedlichster Weise bereits bekannt und sollen deshalb hier nicht näher beschreiben werden bzw. können sowohl elektrisch angetrieben als auch manuell per Hand bzw. Handkurbel angetrieben werden.

Beispielhaft ist in Figur 1 und 2 dargestellt, dass optional ein elektrischer Anschluss 8 vorgesehen ist, der zur elektrischen Energieversorgung des Motors 7 ausgebildet ist und in vorteilhafter Weise ggf. zusätzlich/optional einen Funk-Sender und/oder Funk-Empfänger umfasst, so dass eine Fernsteuerung mittels Funkübertragung, z.B. mit einem Smartphone 16 oder dergleichen möglich ist.

Alternativ oder in Kombination hierzu ist in den Figuren zudem zusätzlich eine Fernsteuerung mittels elektrischem Kabel 9 und einem Schlüssel-Kasten 10 abgebildet.

Vorzugsweise sind vier Seile 3 vorgesehen, die innerhalb der Wanne 2 am Wannenboden 12 mittels Fixierungen 15 fixiert/angeschraubt sind.

Die Wanne 2 ist im Querschnitt (von oben betrachtet) rechteckig ausgebildet, so dass diese Längsseiten 14 und Querseiten 13 aufweist, die unterschiedlich lang/dimensioniert sind. Alternativ kann auch eine andere Form, Quadrat oder Kreis, Ellipse oder dergleichen vorgesehen werden.

Von besonderem Vorteil ist jedoch, wenn der Querschnitt bzw. die Abmessungen der Wanne 2 größer als die des Rahmens 5 bzw. des (gesamten) Hebesystems sind, so dass in der obersten Position bzw. Aufbewahrungs-/Lagerungsposition gemäß Figur 2 die Wanne 2 in vorteilhafter Weise die wesentlichen Komponenten des Antriebs und des Hebesystems umhüllt. Hiermit ist ein vorteilhafter Sichtschutz und somit wirksamer Diebstahlschutz der zu lagernden Gegenstände innerhalb der Wanne 2 ohne großen Aufwand umsetzbar.

Zudem kann die Wanne 2 in vorteilhafter Weise einen (umlaufenden) Rand bzw. Kante mit einer Decken-Kontaktfläche 11 aufweisen, der vorzugsweise ein Dichtelement wie ein Schaumstoff oder Gummidichtungselement umfasst, so dass eine wirksame Abdichtung des Innenraumes der Wanne 2 erfolgt und somit ein wirksamer Staubschutz verwirklicht.

Darüber hinaus kann in der Position gemäß Figur 2 ein wirksamer Schutz gegen Schädlinge wie Mäuse oder Marder etc. verwirklicht werden.

Gerade Figur 2 verdeutlicht, dass gemäß der Erfindung eine nahezu vollständig geschlossene Lagerung der Gegenstände verwirklicht wird. Dies ist gegenüber dem Stand der Technik ein großer Vorteil, insb. in größeren Garagen wie Tiefgaragen von Mehrfamilienhäusern, Parkdecks etc. und/oder in vergleichsweise frei zugänglichen Räumen/Gebäuden wie offenen Carports etc..

Darüber hinaus ist in Figur 2 ein optional vorzusehender, separater und Laufräder aufweisender Transportwagen 25 zum Aufnehmen der Lagerwanne 2 beispielhaft abgebildet. Dieser Transportwagen ist separat bzw. zusätzlich zur Lagerwanne 2 vorhanden und für deren Aufnahme ausgebildet. Hier weist der Transportwagen 25 eine Rahmeneinheit 26 auf, in die die Lagerwanne eingebracht werden kann, insbesondere beim Herablassen der Lagerwanne 2 mittels der vorteilhaften Hebevorrichtung bzw. dem Elektromotor 7. Nach dem Abhängen bzw. Ausklinken der Seile 3 bzw. Bänder 3 kann mit dem Transportwagen 25 die Lagerwanne 2 an einen beliebigen bzw. weiter entfernten Ort gefahren/geschoben werden. Demzufolge können auch schwere Gegenstände, die in der Lagerwanne 2 aufbewahrt/verstaut sind, ohne großen Aufwand an den jeweiligen Einsatzort, z.B. in einer Firma vom Lager bzw. der Garage an einen Produktionsort, gebracht werden.

In Figur 3 ist eine zweite Variante bzw. eine zweite Deckenlagereinheit 1 gemäß der Erfindung dargestellt, wobei die Lagerwanne 2 eine Tür 18 mit zwei Türflügeln 19, 20 umfasst, die jeweils um eine vertikal ausgerichtete Drehachse 23, 24 verschwenkbar sind. Diese Tür 18 bzw. Türflügel 19, 20 können mittels eines Türgriffes 21 in vorteilhafter Weise verschlossen und geöffnet werden. Zudem ist ein Schloss vorgesehen, so dass die Tür 18 vorzugsweise mittels eines Schlüssels sicher abgeschlossen und aufgeschlossen werden kann. Ggf. kann auch eine elektronische Verriegelung bzw. Betätigung des Schlosses, z.B. mittels einer Fernbedienung bzw. einem Smartphone etc. realisiert werden.

## Patentansprüche

1. Deckenlagereinheit (1) zum Lagern von Gegenständen an/unter einer Decke (4) oder Deckenbalken, wobei wenigstens ein Lagerelement (2) zum Lagern und/oder Aufnehmen/Aufbewahren der Gegenstände sowie eine Hebeeinheit zum Anheben und Absenken des Lagerelementes (2) in vertikaler Richtung vorgesehen sind, wobei wenigstens eine erste, obere Lagerungsposition und eine zweite, untere Lagerungsposition des Lagerelementes (2) vorgesehen sind, wobei die Hebeeinheit zumindest eine Hebevorrichtung (6, 7) mit wenigstens einem verstellbaren Hebeelement (3), insbesondere Seil, Band und/oder Gurt, und mit wenigstens einem Antrieb (7) zum Antreiben der Hebevorrichtung und zum vertikalen Verstellen des Lagerelementes (2) aufweist, wobei der Antrieb (7) wenigstens einen (Elektro-)Antriebsmotor (7) zum (elektro-) motorischen Antreiben/Verstellen des Lagerelementes (2) und/oder einen/eine Handgriff/Handkurbel zum manuellen Antreiben/Verstellen des Lagerelementes (2) aufweist, wobei die Hebeeinheit wenigstens eine Fixiervorrichtung zum Fixieren eines Deckenelementes (5) der Hebevorrichtung an der Decke (4) und/oder dem Deckenbalken aufweist, wobei das Lagerelement (2) als Lagerwanne (2) mit einer in vertikaler Richtung nach oben ausgerichteten Aufnahmeöffnung (17) und einer um die Aufnahmeöffnung (17) herum angeordnete im Wesentlichen geschlossenen Wandung (11, 12, 13, 14) ausgebildet ist, wobei insbesondere die Wandung (11, 13, 14) wenigstens einen Wannenboden (12) und eine die Aufnahmeöffnung (17) umrandende Seitenwandung (13, 14) und/oder zwei Längsseiten (14) und zwei Querseiten (13) aufweist, wobei in der ersten, oberen, insbesondere obersten Lagerungsposition des Lagerelementes (2) das Lagerelement (2) und/oder die Lagerungswanne (2) und/oder die Seitenwandung (13, 14) in vertikaler Richtung betrachtet neben/seitlich von/an dem Deckenelement (5) angeordnet ist und **dadurch gekennzeichnet, dass** in der ersten, oberen, insbesondere obersten Lagerungsposition des Lagerelementes (2) das Deckenelement (5) vom Lagerelement (2) und/oder der Lagerungswanne (2) und/oder der Seitenwandung (11, 13, 14) umrandet ist.

2. Deckenlagereinheit nach Anspruch 1, **dadurch gekennzeichnet, dass** wenigstens zwei, in vertikaler Richtung nebeneinander und/oder auf gleicher Höhe angeordnete Lagerelemente (2) und/oder Lagerwannen (2) vorgesehen sind.

3. Deckenlagereinheit nach einem der vorgenannten Ansprüche, **dadurch gekennzeichnet, dass** die Lagerwanne (2) und/oder Aufnahmeöffnung (17) einen im Wesentlichen rechteckigen Querschnitt aufweist.

4. Deckenlagereinheit nach einem der vorgenannten Ansprüche, **dadurch gekennzeichnet, dass** die Lagerwanne (2) und/oder die im Wesentlichen geschlossenen Wandung (11, 12, 13, 14) und/oder die Seitenwandung (13, 14) und/oder wenigstens eine der zwei Längsseiten (14) und/oder wenigstens eine der zwei Querseiten (13) wenigstens eine öffenbare sowie schließbare Tür (18) aufweist.

5. Deckenlagereinheit nach einem der vorgenannten Ansprüche, **dadurch gekennzeichnet, dass** die öffenbare sowie schließbare Tür (18) wenigstens zwei, um je eine im Wesentlichen vertikal ausgerichtete Drehachse schwenkbare Türflügel (19, 20) aufweist.

6. Deckenlagereinheit nach einem der vorgenannten Ansprüche, **dadurch gekennzeichnet, dass** das Hebeelement (3) am Wannenboden (12) und/oder im Innenbereich bzw. innerhalb der Wanne (2) fixiert ist.

7. Deckenlagereinheit nach einem der vorgenannten Ansprüche, **dadurch gekennzeichnet, dass** eine Länge des Deckenelementes (5) kleiner als eine Öffnungslänge der Aufnahmeöffnung (17) und eine Breite des Deckenelementes (2) kleiner als eine Öffnungsbreite der Aufnahmeöffnung (17) sind.

8. Deckenlagereinheit nach einem der vorgenannten Ansprüche, **dadurch gekennzeichnet, dass** das/die Lagerelemente (2) und/oder die Lagerungswannen (2) und/oder die Seitenwandungen (11, 13, 14) wenigstens eine Kontaktfläche (11) aufweisen, wobei insbesondere ein elastisches/dehnbares Dichtelement/Dichtringelement die Kontaktfläche (11) umfasst und/oder in der ersten, oberen, insbesondere obersten Lagerungsposition des Lagerelementes (2) wenigstens die Kontaktfläche (11) mit der Decke (4) und/oder dem Deckenbalken in Kontakt ist.

9. Deckenlagereinheit nach einem der vorgenannten Ansprüche, **dadurch gekennzeichnet, dass** die Decke (4) und/oder der Deckenbalken als Deckelelement des/der Lagerelemente (2) und/oder der/den Lagerungswannen (2) ausgebildet ist, wobei insbesondere eine (weitestgehend geschlossene) Lagerhülle/Umhüllung für die Gegenstände ausgebildet ist.

10. Deckenlagereinheit nach einem der vorgenannten Ansprüche, **dadurch gekennzeichnet, dass** wenigstens eine Deckenplatte zwischen der Fixiervorrichtung und/oder dem Deckenelement (5) der Hebevorrichtung und der Decke (4) und/oder dem Deckenbalken angeordnet ist, wobei insbesondere die Deckenplatte als Verschlusselement zum Verschließen der Lagerwanne (2) und/oder der Aufnahmeöffnung (17) ausgebildet ist.

11. Deckenlagereinheit nach einem der vorgenannten Ansprüche, **dadurch gekennzeichnet, dass** die Lagerungswanne (2) als Kunststoffwanne und/oder Faserverbundwanne und/oder Epoxidharzwanne und/oder Glas-/Kohlefaserwanne ausgebildet ist.

12. Deckenlagereinheit nach einem der vorgenannten Ansprüche, **dadurch gekennzeichnet, dass** wenigstens ein Antriebs- und/oder Verstell-/Positions-Sensor zur Erfassung einer Endstellung/EndPosition und/oder wenigstens eine Fernsteuerung (10, 16) zur drahtgebundenen und/oder drahtlosen Fernsteuerung des Antriebes (7), insbesondere Antriebsmotors (7), vorgesehen ist/sind, wobei insbesondere die Fernsteuerung (10, 16) wenigstens ein Smartphone (16), Tablett, Laptop, Notebook und/oder eine Smartwatch umfasst.

13. Gebäuderaum, insbesondere Garage, Carport, Lagehalle, Firmenhalle, Parkhaus, Tiefgarage, Keller oder dergleichen, mit einer Deckenlagereinheit (1) nach einem der vorgenannten Ansprüche.

## Claims

1. Ceiling storage unit (1) for storing objects on/below a ceiling (4) or ceiling beam, wherein at least one storage element (2) for storing and/or receiving/safekeeping the objects and a lifting unit for raising and lowering the storage element (2) in a vertical direction are provided, wherein at least a first, upper storage position and a second, lower storage position of the storage element (2) are provided, wherein the lifting unit comprises at least one lifting device (6, 7) with at least one adjustable lifting element (3), in particular rope, strap and/or belt, and with at least one drive (7) for driving the lifting device and for vertically adjusting the storage element (2), wherein the drive (7) comprises at least one (electric) drive motor (7) for (electrically) motorized driving/adjusting of the storage element (2) and/or a handle/crank for manually driving/adjusting the storage element (2), wherein the lifting unit comprises at least one fixing device for fixing a ceiling element (5) of the lifting device to the ceiling (4) and/or the ceiling beam, wherein the storage element (2) is designed as a storage tray (2) with a receiving opening (17) which is oriented upwards in the vertical direction and a substantially closed wall (11, 12, 13, 14) which is arranged around the receiving opening (17), wherein in particular the wall (11, 13, 14) has at least one tray bottom (12) and a side wall (13, 14) bordering the receiving opening (17) and/or two longitudinal sides (14) and two transverse sides (13), wherein, in the first, upper, in particular uppermost storage position of the storage element (2), the storage element (2) and/or the storage tray (2) and/or the side wall (13, 14), as viewed in the vertical direction, are/is arranged next to/alongside the ceiling element (5), and **characterized in that**, in the first, upper, in particular uppermost storage position of the storage element (2), the ceiling element (5) is bordered by the storage element (2) and/or the storage tray (2) and/or the side wall (11, 13, 14).

2. Ceiling storage unit according to Claim 1, **characterized in that** at least two storage elements (2) and/or storage trays (2) arranged next to one another in the vertical direction and/or at the same height are provided.

3. Ceiling storage unit according to either of the preceding claims, **characterized in that** the storage tray (2) and/or receiving opening (17) have/has a substantially rectangular cross section.

4. Ceiling storage unit according to one of the preceding claims, **characterized in that** the storage tray (2) and/or the substantially closed wall (11, 12, 13, 14) and/or the side wall (13, 14) and/or at least one of the two longitudinal sides (14) and/or at least one of the two transverse sides (13) have/has at least one openable and closable door (18).

5. Ceiling storage unit according to one of the preceding claims, **characterized in that** the openable and closable door (18) has at least two door leaves (19, 20) which are each pivotable about a substantially vertically oriented axis of rotation.

6. Ceiling storage unit according to one of the preceding claims, **characterized in that** the lifting element (3) is fixed to the tray bottom (12) and/or in the inner region or within the tray (2).

7. Ceiling storage unit according to one of the preceding claims, **characterized in that** a length of the ceiling element (5) is smaller than an opening length of the receiving opening (17) and a width of the ceiling element (5) is smaller than an opening width of the receiving opening (17).

8. Ceiling storage unit according to one of the preceding claims, **characterized in that** the storage element(s) (2) and/or the storage trays (2) and/or the side walls (11, 13, 14) have at least one contact surface (11), wherein in particular an elastic/extensible sealing element/sealing ring element comprises the contact surface (11) and/or in the first, upper, in particular uppermost storage position of the storage element (2) at least the contact surface (11) is in contact with the ceiling (4) and/or the ceiling beam.

9. Ceiling storage unit according to one of the preceding claims, **characterized in that** the ceiling (4) and/or the ceiling beam is designed as a cover element of the storage element (s) (2) and/or of the storage tray(s) (2), wherein in particular a (largely closed) storage shell/enclosure for the objects is formed.

10. Ceiling storage unit according to one of the preceding claims, **characterized in that** at least one ceiling panel is arranged between the fixing device and/or the ceiling element (5) of the lifting device and the ceiling (4) and/or the ceiling beam, wherein in particular the ceiling panel is designed as a closure element for closing the storage tray (2) and/or the receiving opening (17).

11. Ceiling storage unit according to one of the preceding claims, **characterized in that** the storage tray (2) is designed as a plastics tray and/or fibre composite tray and/or epoxy resin tray and/or glass fibre/carbon fibre tray.

12. Ceiling storage unit according to one of the preceding claims, **characterized in that** at least one drive and/or adjustment/position sensor for detecting an end position and/or at least one remote control (10, 16) for wired and/or wireless remote control of the drive (7), in particular drive motor (7), are/is provided, wherein in particular the remote control (10, 16) comprises at least one smartphone (16), tablet, laptop, notebook and/or a smartwatch.

13. Room of a building, in particular garage, carport, warehouse, production hall, car park, underground garage, cellar or the like, having a ceiling storage unit (1) according to one of the preceding claims.

## Revendications

1. Unité d'entreposage de plafond (1) pour entreposer des articles sur/sous un plafond (4) ou des poutres de plafond, au moins un élément d'entreposage (2) étant prévu pour entreposer et/ou recevoir/stocker les articles ainsi qu'une unité de levage pour lever et abaisser l'élément d'entreposage (2) dans la direction verticale, au moins une première position d'entreposage supérieure et une deuxième position d'entreposage inférieure de l'élément d'entreposage (2) étant prévues, l'unité de levage présentant au moins un dispositif de levage (6, 7) avec au moins un élément de levage réglable (3), notamment un câble, une bande et/ou une sangle, et avec au moins un entraînement (7) pour l'entraînement du dispositif de levage et pour le réglage vertical de l'élément d'entreposage (2), l'entraînement (7) présentant au moins un moteur d'entraînement (électrique) (7) pour l'entraînement/le réglage (électrique) motorisé de l'élément d'entreposage (2) et/ou une poignée/manivelle pour l'entraînement/le réglage manuel de l'élément d'entreposage (2), l'unité de levage présentant au moins un dispositif de fixation pour fixer un élément de plafond (5) du dispositif de levage au plafond (4) et/ou à la poutre de plafond, l'élément d'entreposage (2) étant configuré sous forme de bac d'entreposage (2) avec une ouverture de réception (17) orientée vers le haut dans la direction verticale et une paroi (11, 12, 13, 14) essentiellement fermée agencée autour de l'ouverture de réception (17), la paroi (11, 13, 14) présentant notamment au moins un fond de bac (12) et une paroi latérale (13, 14) entourant l'ouverture de réception (17) et/ou deux côtés longitudinaux (14) et deux côtés transversaux (13) ; dans la première position d'entreposage supérieure, notamment la plus haute, de l'élément d'entreposage (2), l'élément d'entreposage (2) et/ou le bac d'entreposage (2) et/ou la paroi latérale (13, 14) étant, considérés dans la direction verticale, agencés à côté de/latéralement à l'élément de plafond (5), et **caractérisée en ce que**, dans la première position d'entreposage supérieure, notamment la plus haute, de l'élément d'entreposage (2), l'élément de plafond (5) est entouré par l'élément d'entreposage (2) et/ou le bac d'entreposage (2) et/ou la paroi latérale (11, 13, 14).

2. Unité d'entreposage de plafond selon la revendication 1, **caractérisée en ce qu'**au moins deux éléments d'entreposage (2) et/ou bacs d'entreposage (2) agencés l'un à côté de l'autre dans la direction verticale et/ou à la même hauteur sont prévus.

3. Unité d'entreposage de plafond selon l'une quelconque des revendications précédentes, **caractérisée en ce que** le bac d'entreposage (2) et/ou l'ouverture de réception (17) présente une section transversale essentiellement rectangulaire.

4. Unité d'entreposage de plafond selon l'une quelconque des revendications précitées, **caractérisée en ce que** le bac d'entreposage (2) et/ou la paroi essentiellement fermée (11, 12, 13, 14) et/ou la paroi latérale (13, 14) et/ou au moins l'un des deux côtés longitudinaux (14) et/ou au moins l'un des deux côtés transversaux (13) présente au moins une porte (18) pouvant être ouverte et fermée.

5. Unité d'entreposage de plafond selon l'une quelconque des revendications précédentes, **caractérisée en ce que** la porte (18) pouvant être ouverte et fermée présente au moins deux battants de porte (19, 20) pouvant pivoter chacun autour d'un axe de rotation orienté essentiellement verticalement.

6. Unité d'entreposage de plafond selon l'une quelconque des revendications précédentes, **caractérisée en ce que** l'élément de levage (3) est fixé sur le fond de cuve (12) et/ou dans la zone intérieure ou à l'intérieur de la cuve (2).

7. Unité d'entreposage de plafond selon l'une quelconque des revendications précédentes, **caractérisée en ce qu'**une longueur de l'élément de plafond (5) est inférieure à une longueur d'ouverture de l'ouverture de réception (17) et une largeur de l'élément de plafond (5) est inférieure à une largeur d'ouverture de l'ouverture de réception (17).

8. Unité d'entreposage de plafond selon l'une quelconque des revendications précédentes, **caractérisée en ce que** le ou les éléments d'entreposage (2) et/ou les cuves d'entreposage (2) et/ou les parois latérales (11, 13, 14) présentent au moins une surface de contact (11), un élément d'étanchéité/élément annulaire d'étanchéité élastique/extensible comprenant notamment la surface de contact (11) et/ou, dans la première position d'entreposage supérieure, notamment la plus haute, de l'élément d'entreposage (2), au moins la surface de contact (11) étant en contact avec le plafond (4) et/ou la poutre de plafond.

9. Unité d'entreposage de plafond selon l'une quelconque des revendications précédentes, **caractérisée en ce que** le plafond (4) et/ou la poutre de plafond sont configurés sous forme d'éléments de plafond du/des élément(s) d'entreposage (2) et/ou du/des bac(s) d'entreposage (2), une enveloppe d'entreposage/gaine (largement fermée) étant notamment configurée pour les articles.

10. Unité d'entreposage de plafond selon l'une quelconque des revendications précédentes, **caractérisée en ce qu'**au moins une plaque de plafond est agencée entre le dispositif de fixation et/ou l'élément de plafond (5) du dispositif de levage et le plafond (4) et/ou la poutre de plafond, la plaque de plafond étant notamment configurée sous forme d'élément de fermeture pour fermer le bac d'entreposage (2) et/ou l'ouverture de réception (17) .

11. Unité d'entreposage de plafond selon l'une quelconque des revendications précédentes, **caractérisée en ce que** le bac d'entreposage (2) est configuré sous forme de bac en matière plastique et/ou de bac en composite de fibres et/ou de bac en résine époxy et/ou de bac en fibre de verre/carbone.

12. Unité d'entreposage de plafond selon l'une quelconque des revendications précédentes, **caractérisée en ce qu'**il est prévu au moins un capteur d'entraînement et/ou de réglage/de position pour détecter une position de fin de course/position d'extrémité et/ou au moins une commande à distance (10, 16) pour la commande à distance par fil et/ou sans fil de l'entraînement (7), notamment du moteur d'entraînement (7), la commande à distance (10, 16) comprenant notamment au moins un smartphone (16), une tablette, un ordinateur portable, un notebook et/ou une smartwatch.

13. Espace de bâtiment, notamment garage, abri de voiture, hall d'entreposage, hall d'entreprise, parking, garage souterrain, cave ou similaire, avec une unité d'entreposage de plafond (1) selon l'une quelconque des revendications précédentes.
